# EUROPÄISCHE PATENTSCHRIFT

(11) **EP 1 471 173 B1**
(45) Veröffentlichungstag und Bekanntmachung des Hinweises auf die Patenterteilung: **17.08.2005**
(21) Anmeldenummer: 03006617.9
(22) Anmeldetag: 25.03.2003
(51) Int. Cl.: D03D 15/00, D06B 23/28, G01N 33/36

(54) **Verfahren zur Prüfung der Aggregate, in denen die Wasch-, Reinigungs- und Trocknungsprozesse ausgeführt werden durch Behandlung und deren Auswirkung auf textile Flächengebilde**
Method of testing devices in which washing, cleaning and drying processes are carried out, by treatment and its effects on textile fabrics
Procédé d'examen des dispositifs dans lesquels les phases de lavage, de nettoyage et de séchage sont effectués par un traitement et ses effets sur des tissus

(43) Veröffentlichungstag der Anmeldung: 27.10.2004
(73) Patentinhaber: EMPA Testmaterialien AG, 9015 St. Gallen (CH)
(72) Erfinder: Frey, Felix, CH-9326 Horn (CH); Fäh, Daniel, CH-9053 Teufen (CH)
(74) Vertreter: Muri, Peter

(56) Entgegenhaltungen:
- US-B1- 6 439 036
- "Surface active agents - Evaluation of certain effects of laundering - Methods of preparation and use of unsoiled cotton control cloth" ISO 2267-1986(E), XP008020088

## Beschreibung

Die Erfindung bezieht sich auf ein Verfahren zur Prüfung der Aggregate, in denen die Wasch-, Reinigungs- und Trocknungsprozesse ausgeführt werden durch Behandlung und deren Auswirkung auf textiles Flächengebilde.

Ferner bezieht sich die Erfindung auf die Verwendung von Geweben zur Durchführung der Prüfung von Aggregaten, in denen die Wasch-, Reinigungs- und Trocknungsprozesse ausgeführt werden.

### Definitionen

Unter dem Begriff "textile Flächengebilde" sind insbesondere Gewebe, Gewirke, Strickwaren, Vliese und Filze zu verstehen.

### Stand der Technik

Unter Aggregaten, in denen Wasch-, Reinigungs- und Trocknungsprozesse auszuführen sind, sind solche Geräte zu verstehen, in denen insbesondere textile Flächengebilde bearbeitet werden. Die Bearbeitung kann darin bestehen, das textile Flächengebilde zu waschen (Waschmaschinen oder Reinigungsmaschinen) oder nach einem Waschprozess zu trocknen (Trockner).

Diese Aggregate bestehen in der Regel aus einer rotierenden Trommel, in die das zu bearbeitende textile Flächengebilde in Form von Bekleidung oder ähnliches eingegeben wird. Zusätzlich können weitere Zusatzstoffe, wie Steine, Waschmittel, Weichmacher oder andere Hilfsmittel bzw. Zusatzstoffe hinzugegeben werden. Durch Rotation der Trommel wird das textile Flächengebilde gewalkt, so dass dieses zusammen mit Wasser und Zusatzstoffen mechanisch beansprucht wird. Dadurch wird das textile Flächengebilde belastet und zwar in der Art, dass einzelne Fasern und/oder Faserverbände stark mechanisch beansprucht werden und so Rissbildung, Risse oder sonstige Faserbrüche eintreten.

Um die Qualität solcher Aggregate hinsichtlich ihrer mechanischen Belastung auf das textile Flächengebilde zu prüfen, ist beispielsweise gemäß dem Stand der Technik vorgesehen, sogenannte Prüfmittel herzustellen, mittels denen festgestellt werden kann, wie stark die mechanische Beanspruchung von textilem Gewebe bei Wasch-, Reinigungs- und Trocknungsprozessen in unterschiedlichen Aggregaten ist.

Hierzu wird vorgeschlagen, Prüfmaterialien in Form eines Fasergewebes zu verwenden, das zuvor bestimmte ausgestanzte Löcher im Gewebe aufweist, die dann durch die mechanische Beanspruchung während des Wasch-, Reinigungs- und Trocknungsvorgangs entsprechend vergrößert werden, in dem sich die einzelnen Faserstränge oder textilen Fasern herauslösen. Die Faserstränge lösen sich jedoch nicht aus dem gesamten Faserverbund heraus, sondern sind an ihren Enden fest im Faserverbund eingeschlossen und nur im Bereich des Lochs aus diesem herausgelöst.

Die Anzahl der herausgelösten Faserstränge im Bereich des Lochs ist dann ein Indiz für die mechanische Belastung des textilen Gewebes während des Wasch-, Reinigungs- und Trocknungsvorganges. Je mehr textile Fasern bzw. Fäden herausgelöst werden, desto stärker ist die mechanische Belastung.

Somit ist für die mechanische Bearbeitung des textile Flächengebildes die mechanische Kraft entscheidend, die während des Wasch-, Reinigungs- und Trocknungsprozesses auf das textile FI'ächengebilde wirkt. Diese Kraft ist wiederum ein Indiz für die Qualität des entsprechenden Aggregates, insbesondere der Wasch-, Reinigungs- und Trocknungsmaschinen. Wiederholte Biege-, Streck- und Walk- bzw. Schleifbewegungen, die alle das Ziel haben, den Schmutz aus den textile Flächengebilden heraus zu waschen, wirken sich nachteilig auf die Beschaffenheit des textilen Flächengebildes aus.

Eine weitere alternative Prüfmethode ist, insbesondere mittels Langzeitmessungen, die Reißfestigkeit des mechanisch bearbeiteten Gewebes, das in einer Waschtrommel gewaschen worden ist, zu prüfen.

Die o.g. Methoden sind sehr aufwendig und teuer und können durch chemische Einflüsse wie Bleichmittel, insbesondere in der Reißfestigkeit stark beeinflusst werden. Des weiteren ist der Vergleich mit anderen Untersuchungsarten sehr schwierig, da das Ausgangstextilgut und andere Parameter nicht standardisiert sind.

### Aufgabenstellung

Es ist Aufgabe der Erfindung, ein Prüfmittel sowie ein Verfahren sowie eine Verwendung eines Prüfmittels zu schaffen, mittels dem standardisiert die mechanische Aktivität des Aggregats und die damit verbundene mechanische Belastung von textilen Flächengebilden, wie beispielsweise Gewebe, Gewirke, Fliese etc. während eines Wasch-Reinigungs- und Trocknungsprozesses mittels unterschiedlicher Trommeln bestimmt werden kann. Somit soll das Ziel sein, dass mittels eines solchen Prüfmittels sowie dem Verfahren und auch der Verwendung des Prüfmittels möglichst genau die mechanische Belastung durch das Aggregat auf das textile Flächengebilde und der Vergleich von verschiedenen Aggregaten untereinander nachvollzogen werden kann.

Somit soll eine praxisnahe Beurteilung gewährleistet sein.

### Lösung der Aufgabe

Der Kerngedanke der Erfindung ist es, ein Substrat bzw. ein Prüfmittel vorzuschlagen, welches bei mechanischer Beanspruchung einen Teil seines Volumens, seines Gewichtes oder/und seiner Fläche verliert, wobei das Prüfmittel einer Behandlung z. B. einem Wasch-, Reinigungs- und Trocknungsprozess ausgesetzt worden ist.

Durch die entstehende Mechanik bei der Behandlung des Substrates, insbesondere Walken, Biegen, Strecken oder ähnliches werden je nach Stärke der Belastung mehr oder weniger Anteile des Volumens, des Gewichtes oder der Fläche von dem Prüfmittel gelöst. Die Anzahl bzw. Größe des Volumens des Gewichtes oder der entsprechenden Fläche, die sich herausgelöst hat, gilt als Maß für die entstandene mechanische Belastung.

Der wesentliche Vorteil der Erfindung besteht darin, dass ein standardisiertes Verfahren zur Prüfung der mechanischen Belastung bei Wasch-, Reinigungs- und Trocknungsprozessen durch unterschiedliche Aggregate durchgeführt werden kann. Damit ist es möglich, durch Bearbeiten des jeweiligen standardisierten Prüfmittels herauszufinden, wie hoch im Vergleich zu den übrigen Aggregaten, die mechanische Belastung des entsprechenden zu testenden Aggregates ist.

Als sehr bevorzugtes Beispiel wird ein Gewebe vorgeschlagen, das z.B. aus einer Leinwandbindung besteht und spezifizierte Abmaße hat. Das hier vorgeschlagene Prüfmittel weist zusätzlich farbige Unterteilungsfäden auf, die ein einfaches Auszählen der durch die mechanische Belastung hervorgerufenen Auslösung der entsprechenden Fäden möglich macht.

Grundsätzlich sind jedoch alle Natur- und Kunstfasern sowie deren Mischung möglich. Die Faserfeinheit, der Garntiter, die Fadenzahl pro cm, die Bindung, das Design des Gewebes können standardisiert und dem Verwendungszweck entsprechend angepasst werden.

Als weiteres Anwendungsbeispiel können auch dreidimensionale Prüfmittel vorgesehen werden, die aus unterschiedlichen einzelnen Elementen bestehen und miteinander verbunden sind. Auch hier ist das Herauslösen der einzelnen Elemente ein Grad der mechanischen Belastung durch die Bearbeitung in den entsprechenden Aggregaten.

Weitere vorteilhafte Ausgestaltungen gehen aus der nachfolgenden Beschreibung, sowie der Zeichnung hervor.

### Zeichnung

Es zeigt
- Figur 1: Eine schematische Draufsicht auf den Aufbau eines Prüfmittels hier insbesondere eines Gewebes mit einem entsprechenden Aufbau.

### Beschreibung eines Ausführungsbeispiels

In Figur 1 ist ein Prüfmittel 1 in Form eines Gewebes dargestellt. Dieses Gewebe besteht aus Fäden 2 und Fäden 3, wobei die Fäden 2, 3 vorzugsweise senkrecht zu einander angeordnet sind.

Das hier vorgeschlagene Prüfmittel 1 weist beispielsweise zwei Felder 4 und 5 auf, wobei jedes Feld vorzugsweise aus 500 Fäden (waagerechte Fäden 3) besteht.

Die jeweiligen Felder 4, 5 weisen farblich gekennzeichnete Abgrenzungsfäden 6 auf, durch die ein entsprechendes Auszählen der herausgelösten Fäden 2, 3 erleichtert werden soll.

Zusätzlich ist die Webkante 7 ebenfalls farblich gekennzeichnet. Der erfindungsgemäße Gedanke besteht nun darin, ein solches Prüfmittel 1, das wie in Figur 1 dargestellt ist und bevorzugt wird, als Prüfmittel zur Feststellung der mechanischen Bearbeitung von Aggregaten eingesetzt wird.

Die Beurteilung der Muster nach der mechanischen Bearbeitung erfolgt bei dem hier vorgeschlagenen Prüfmittel 1 anhand der herausgelösten Fäden nach der jeweiligen Bearbeitung/Behandlung in dem entsprechenden Aggregat.

Dabei können unterschiedliche Beurteilungskriterien herangezogen werden, wobei vorgeschlagen wird, folgende Unterteilung zu verwenden:
Vollständig entfernte Fäden: Das sind alle Fäden, welche nicht mehr im Gewebeverband verankert sind.
Zusätzlich zu 50 % entfernte Fäden: Das sind alle Fäden, welche zu mehr als 50 % aus dem Gewebeverband herausgelöst sind.
Zusätzlich zu 30 % entfernte Fäden: Das sind alle Fäden, welche zu mehr als 30 % aus dem Gewebeverband herausgelöst sind.
Alle entfernten Fäden: Total alle entfernten Fäden gemäß vorheriger Auflistung.

Die Beurteilung kann auch automatisch erfolgen, in dem das bearbeitete Gewebe unter eine Erkennungseinrichtung gelegt wird, und die dann die entsprechend herausgelösten Fäden detektiert. Dabei helfen die farblich gekennzeichneten Abgrenzungsfäden 6 bzw. die Webkante 7. Zusätzlich können auch farblich in Schussrichtung vorgesehene Fäden vorgesehen werden, die ebenfalls eine Beurteilung ermöglichen.

Alternativ zur farblichen Ausbildung können Fäden vorgesehen sein, die sich in der Grösse oder / und ihrer Beschaffenheit von den übrigen Fäden unterscheiden.

Grundsätzlich sind jedoch alle Natur- und Kunstfasern sowie auch deren Mischung möglich. Der Schutz soll nicht auf das hier als Ausführungsbeispiel vorgeschlagene Prüfmittel beschränkt sein.

Vielmehr sollen solche Prüfmittel umfasst sein, bei denen durch Herauslösen einer Reaktion zur mechanischen Belastung durch die Bearbeitung der entsprechenden Aggregate, wie Wasch-, Reinigungs- und Trocknungsmaschinen hergestellt werden kann.

### Bezugszeichenliste

- 1.: Prüfmittel
- 2.: senkrechte Fäden
- 3.: waagerechte Fäden
- 4.: Feld
- 5.: Feld
- 6.: Abgrenzungsfäden
- 7.: Webkante

## Patentansprüche

1. Prüfmittel zur standardisierten Feststellung der Belastung von textilem Gewebe in Aggregaten, in denen Wasch-, Reinigungs- und Trocknungsprozesse durchgeführt werden, **dadurch gekennzeichnet, dass** das Prüfmittel (1) aus einem zwei- oder dreidimensionalen Gegenstand besteht, wobei dieser durch einzelne miteinander verbundene Elemente gebildet ist, die sich durch mechanische Belastungen, die auf den Gegenstand durch die Wasch-, Reinigungs- und Trocknungsprozesse in dem jeweiligen Aggregat wirken, mindestens teilweises verschieben und / oder herauslösen.

2. Prüfmittel nach Anspruch 1, **dadurch gekennzeichnet, dass** das Prüfmittel (1) aus einem Gewebe mit miteinander verketteten Fäden (2, 3) besteht.

3. Prüfmittel nach Anspruch 1 oder 2, **dadurch gekennzeichnet, dass** Abgrenzungsfäden (6) eingefügt sind, die sich farblich, in der Grösse oder in der Beschaffenheit von den übrigen Fäden (2, 3) unterscheiden.

4. Prüfmittel nach mindestens einem der vorhergehenden Ansprüche, **dadurch gekennzeichnet, dass** zusätzlich Fäden zur sichtbaren Unterteilung von Feldern (4, 5) vorgesehen sind.

5. Verwendung eines Gewebes, bestehend aus miteinander verketteten Fäden als Prüfmittel zur standardisierten Prüfung von Aggregaten, in denen die Wasch-, Reinigungs- und Trocknungsprozesse ausgeführt werden, **wobei** durch mindestens teilweises Verschieben und / oder Herauslösen der Fäden (2, 3) der Grad der Belastung durch das Aggregat während dessen Bearbeitung feststellbar ist.

6. Verfahren zur standardisierten Prüfung von Aggregaten, in denen Wasch-, Reinigungs- und Trocknungsprozesse ausgeführt werden durch Behandlung und deren Auswirkung auf textiles Gewebe, **gekennzeichnet durch** folgende Verfahrensschritte:
a. Einbringen eines Prüfmittels (1) nach Anspruch 1 in das Aggregat,
b. Bearbeiten des Prüfmittels (1) in dem Aggregat
c. Auszählen der Bestandteile (Fäden 2,3), die sich aus dem Prüfmittel (1) vollständig und /oder zum Teil herausgelöst haben.

## Claims

1. Testing means for standardized ascertainment of load on textile fabric in assemblies in which washing, cleaning and drying operations are carried out, **characterized in that** the testing means (1) consists of a two- or three-dimensional entity formed by individual mutually interjoined elements which are at least partly displaced and/or detached by mechanical loads acting on the entity through the washing, cleaning and drying operations in-the respective assembly.

2. Testing means according to Claim 1, **characterized in that** the testing means (1) consists of a woven fabric having mutually concatenated threads (2, 3).

3. Testing means according to Claim 1 or 2, **characterized in that** demarcating threads (6), which differ in colour, size or constitution from the other threads (2, 3), are included.

4. Testing means according to at least one of the preceding claims, **characterized in that** threads for visible subdivision of fields (4, 5) are additionally provided.

5. Use of a woven fabric consisting of mutually concatenated threads as testing means for standardized testing of assemblies in which washing, cleaning and drying operations are carried out, wherein the degree of loading due to the assembly during its processing is ascertainable through at least partial displacement and/or detachment of the threads (2, 3).

6. Process for standardized testing of assemblies in which washing, cleaning and drying operations are carried out, by treatment and its effect on textile fabric, **characterized by** the following steps:
a. introducing a testing means (1) according to Claim 1 into the assembly,
b. processing the testing means (1) in the assembly,
c. counting the constituents (threads 2, 3) which have become completely and/or partially detached from the testing means (1).

## Revendications

1. Moyen de vérification pour constater de manière normalisée la sollicitation d'un article textile dans des installations dans lesquelles des opérations de lavage, de nettoyage et de séchage sont réalisées, **caractérisé en ce que** le moyen de vérification (1) est constitué d'un objet à deux ou trois dimensions qui est formé par des éléments individuels reliés les uns aux autres et qui se déplacent et/ou se libèrent au moins en partie suite aux sollicitations mécaniques qui agissent sur l'objet par les opérations de lavage, de nettoyage et de séchage dans l'installation concernée.

2. Moyen de vérification selon la revendication 1, **caractérisé en ce que** le moyen de vérification (1) est constitué d'un tissu qui présente des fils (2, 3) enchaînés les uns aux autres.

3. Moyen de vérification selon les revendications 1 ou 2, **caractérisé en ce que** des fils de délimitation (6) qui se distinguent des autres fils (2, 3) par leur couleur, leur taille ou leur nature sont insérés.

4. Moyen de vérification selon au moins l'une des revendications précédentes, **caractérisé en ce que** des fils sont de plus prévus pour séparer de manière visible des zones (4, 5).

5. Utilisation d'un tissu constitué de fils enchaînés les uns aux autres comme moyen de vérification en vue de la vérification normalisée de machines dans lesquelles des opérations de lavage, de nettoyage et de séchage sont réalisées, le degré de sollicitation exercé par l'installation sur le tissu pendant son traitement pouvant être constaté par un déplacement et/ou une libération au moins partielle des fils (2, 3).

6. Procédé de vérification normalisée d'installations dans lesquelles des opérations de lavage, de nettoyage et de séchage sont réalisées par traitement, et vérification normalisée de leur effet sur un article textile, **caractérisé par** les étapes ci-dessous :
a. placement d'un moyen de vérification (1) selon la revendication 1 dans l'installation,
b. traitement du moyen de vérification (1) dans l'installation,
c. décompte des composants (fils 2, 3) qui se sont libérés complètement et/ou en partie du moyen de vérification (1).
